# EUROPÄISCHE PATENTSCHRIFT

(11) **EP 3 295 849 B1**
(45) Veröffentlichungstag und Bekanntmachung des Hinweises auf die Patenterteilung: **08.04.2020**
(21) Anmeldenummer: 17192233.9
(22) Anmeldetag: 20.09.2017
(51) Int. Cl.: A47K 3/34, E05D 15/06

(54) **DUSCHTÜRKLEMME FÜR EIN SCHIEBETÜRSYSTEM EINER DUSCHE, BAUTEILVERBUND UND VERFAHREN ZUM KOPPELN EINER DUSCHTÜRKLEMME MIT EINEM LAUFWAGEN**
SHOWER DOOR CLAMP FOR A SLIDING DOOR SYSTEM OF A SHOWER, CONNECTED COMPONENT AND A METHOD FOR COUPLING A SHOWER DOOR CLAMP WITH A CARRIAGE
PINCE DE PORTE DE DOUCHE POUR UN SYSTÈME DE PORTE COULISSANTE DE DOUCHE, COMPOSANT CONNECTÉ ET PROCÉDÉ DE COUPLAGE DE LA PINCE DE PORTE DE DOUCHE AU MOYEN D'UN CHARIOT

(30) Priorität: 20.09.2016 DE 102016117738
(43) Veröffentlichungstag der Anmeldung: 21.03.2018
(73) Patentinhaber: Gral Systeme GmbH, 33397 Rietberg (DE)
(72) Erfinder: VANHOOF, Bruno, 58256 Ennepetal (DE); HODGES, Garry, 58256 Ennepetal (DE)
(74) Vertreter: Balder IP Law, S.L.

(56) Entgegenhaltungen:
- EP-A2- 1 020 154
- DE-C1- 3 540 960
- DE-U1- 29 900 640
- US-B2- 8 955 195

## Beschreibung

Die vorliegende Erfindung betrifft eine Duschtürklemme für ein Schiebetürsystem einer Dusche, einen Bauteilverbund sowie ein Verfahren zum Koppeln einer Duschtürklemme mit einem Laufwagen zum Montieren der Duschtürklemme mit einem darin eingeklemmten Schiebetürblatt über den Laufwagen an einem Haltekörper.

Sogenannte Duschtürklemmen bzw. Glasklemmen sowie Laufwägen für Schiebetürsysteme einer Dusche sind im Stand der Technik im Allgemeinen bekannt. Laufwägen weisen in der Regel einen Grundkörper mit einem Lagerabschnitt zum Lagern der Duschtürklemme, an welcher ein Schiebetürblatt, meist ein Glas-Schiebetürblatt, eingeklemmt ist, auf. Laufwägen weisen ferner einen Gleitabschnitt zum verschiebbaren Lagern des Laufwagens an einem Haltekörper zum Halten der Duschtürklemme einschließlich des darin eingeklemmten Schiebetürblatts mittels des Laufwagens auf. Der Haltekörper ist beispielsweise an einem Rahmenkörper bzw. an einem weiteren Haltekörper montiert, an oder mit welchem die Dusche zu installieren ist.

EP 1 02 0154 A2 beschreibt eine Duschabtrennung mit mindestens einem feststehenden Seitenteil und einem verschiebbaren Flügel, wobei sowohl das Seitenteil als auch der Flügel mit über deren obere Ränder übergreifende Beschläge bzw. punktförmige Beschläge zur Befestigung ausgestattet.

DE 199 920 0640 U beschreibt eine Duschabtrennung, die mindestens ein feststehendes Seitenteil aus Glas aufweist und die im oberen Bereich eine Laufschiene beinhaltet, die zumindest über einen Teilbereich einen gebogenen Verlauf hat.

DE 35 409 60 C1 beschreibt eine Duschabtrennung mit verschiebbaren Türelementen, die am oberen Ende aufgehängt sind und mit am unteren Ende angeordneten Führungselementen an mehreren parallel zueinander im Abstand angeordneten Schienenelementen einer Führungsschiene angreifen.

US 8,955,195 B2 offenbart eine Duschtürklemme aufweisend einen Klemmkörper, in welchen ein Schiebetürblatt einklemmbar ist, und ein Aufhängungsmittel zum Halten der Duschtürklemme einschließlich eines darin eingeklemmten Schiebetürblatts an einem Laufwagen, durch welchen die Duschtürklemme einschließlich des darin eingeklemmten Schiebetürblatts an einem Haltekörper verschiebbar lagerbar ist, wobei das Aufhängungsmittel einen Verstellabschnitt und der Klemmkörper einen Verbindungsabschnitt aufweisen, das Aufhängungsmittel über den Verstellabschnitt und den Verbindungsabschnitt mit dem Klemmkörper lösbar verbindbar und dabei relativ zum Klemmkörper bewegbar ist, das Aufhängungsmittel als Schraubenkörper mit einem Schraubenkopf zum Halten der Duschtürklemme einschließlich des darin eingeklemmten Schiebetürblatts an dem Laufwagen, der Verstellabschnitt als ein Gewindeabschnitt des Schraubenkörpers und der Verbindungsabschnitt als eine Gewindeführung zur Aufnahme des Gewindeabschnitts ausgestaltet sind, die Gewindeführung in einem Winkel zu einer Außenfläche des Klemmkörpers, zu welcher sich die Gewindeführung hin öffnet, ausgestaltet ist.

Für die Montage einer Duschtürklemme einschließlich einer darin eingeklemmten Schiebetüre an dem Haltekörper mittels des Laufwagens sind in der Regel mehrere Personen nötig. Dadurch wird die Montage entsprechend aufwändig, kompliziert, zeit- und folglich auch kostenintensiv. Dabei ist es stets wünschenswert, eine einfache Möglichkeit zur Höhenverstellung des montierten Schiebetürblatts zu realisieren.

Aufgabe der vorliegenden Erfindung ist es, die voranstehend beschriebenen Nachteile zumindest teilweise zu beheben. Insbesondere ist es Aufgabe der vorliegenden Erfindung, eine Duschtürklemme, einen Bauteilverbund für ein Schiebetürsystem einer Dusche sowie ein Verfahren zum Koppeln einer Duschtürklemme mit einem Laufwagen zur Verfügung zu stellen, mittels welcher das Schiebetürsystem der Dusche einfach und schneller installierbar ist und eine anschließende Höhenverstellung möglich ist.

Die voranstehende Aufgabe wird durch die Merkmale der unabhängigen Patentansprüche gelöst. Vorteilhafte Ausgestaltungen sind in den Unteransprüchen angegeben. Weitere Merkmale und Details der Erfindung ergeben sich aus der Beschreibung und den Zeichnungen. Dabei gelten Merkmale und Details, die im Zusammenhang mit der Duschtürklemme beschrieben sind, selbstverständlich auch im Zusammenhang mit dem erfindungsgemäßen Bauteilverbund, dem erfindungsgemäßen Verfahren und jeweils umgekehrt, sodass bezüglich der Offenbarung zu den einzelnen Erfindungsaspekten stets wechselseitig Bezug genommen wird bzw. werden kann.

Gemäß eines ersten Aspekts der vorliegenden Erfindung wird eine Duschtürklemme für ein Schiebetürsystem einer Dusche zur Verfügung gestellt. Die Duschtürklemme weist einen Klemmkörper auf, in welchen ein Schiebetürblatt einklemmbar ist. Ferner weist die Duschtürklemme ein Aufhängungsmittel zum Halten der Duschtürklemme einschließlich eines darin eingeklemmten Schiebetürblatts an einem Laufwagen auf, durch welchen die Duschtürklemme einschließlich des darin eingeklemmten Schiebetürblatts an einem Haltekörper verschiebbar lagerbar ist. Das Aufhängungsmittel weist einen Verstellabschnitt auf und der Klemmkörper weist einen Verbindungsabschnitt auf, wobei das Aufhängungsmittel über den Verstellabschnitt und den Verbindungsabschnitt mit dem Klemmkörper lösbar verbindbar und dabei relativ zum Klemmkörper bewegbar ist. Dadurch, dass das Aufhängungsmittel zum Klemmkörper relativ bewegbar angeordnet ist, kann eine einfache Höhenverstellung der Duschtürklemme bzw. des Schiebetürblatts am Laufwagen realisiert werden. Über das Aufhängungsmittel kann die Duschtürklemme außerdem leicht und sicher am Laufwagen gelagert bzw. eingehängt werden.

Gemäß der vorliegenden Erfindung ist es offenbart, dass bei einer Duschtürklemme das Aufhängungsmittel als Schraubenkörper mit einem Schraubenkopf zum Halten der Duschtürklemme einschließlich des darin eingeklemmten Schiebetürblatts an dem Laufwagen, der Verstellabschnitt als ein Gewindeabschnitt des Schraubenkörpers und der Verbindungsabschnitt als eine Gewindeführung zur Aufnahme des Gewindeabschnitts ausgestaltet sind. Dadurch kann das Aufhängungsmittel besonders kostengünstig bereitgestellt werden. Außerdem bilden der Schraubenkopf ein sicheres Lager und der Gewindeabschnitt eine feine und einfache Möglichkeit zur Höhenverstellung.

Ferner ist es offenbart, dass bei einer erfindungsgemäßen Duschtürklemme die Gewindeführung in einem spitzen Winkel, insbesondere in einem Winkel zwischen 10° und 70°, bevorzugt in einem Winkel zwischen 20° und 45°, zu einer Außenfläche des Klemmkörpers, zu welcher sich die Gewindeführung hin öffnet, ausgestaltet ist. Dadurch kann sowohl ein sicherer Halt des Schraubenkopfes am Laufwagen als auch eine effektive Höhenverstellung eines Schiebetürblatts erzielt werden.

Gemäß eines weiteren Aspekts der vorliegenden Erfindung wird ein Bauteilverbund für ein Schiebetürsystem einer Dusche zur Verfügung gestellt. Der Bauteilverbund weist eine wie vorstehend im Detail dargestellte Duschtürklemme auf. Außerdem weist der Bauteilverbund einen Laufwagen auf, durch welchen die Duschtürklemme einschließlich des darin eingeklemmten Schiebetürblatts an einem Haltekörper verschiebbar lagerbar ist, wobei das Aufhängungsmittel zum Halten der Duschtürklemme einschließlich des darin eingeklemmten Schiebetürblatts an dem Laufwagen formschlüssig in einen zumindest abschnittweise komplementär zum Aufhängungsmittel im Laufwagen ausgestalteten Lagerabschnitt einsetzbar ist. Damit bringt ein erfindungsgemäßer Bauteilverbund die gleichen Vorteile mit sich, wie sie ausführlich mit Bezug auf die erfindungsgemäße Vorrichtung beschrieben worden sind.

Im Rahmen der vorliegenden Erfindung ist es weiterhin möglich, dass bei einem Bauteilverbund der Lagerabschnitt an einem ersten Stirnbereich eines Grundkörpers des Laufwagens angeordnet ist und eine hinterschnittene Vertiefung zum zumindest abschnittsweisen Aufnehmen und Lagern des Aufhängungsmittels, insbesondere des Schraubenkopfes, aufweist. Dadurch kann die Duschtürklemme besonders einfach in den Laufwagen bzw. in den Lagerabschnitt des Laufwagens eingeführt werden und besonders sicher im Lagerabschnitt lagern.

Von weiterem Vorteil kann es sein, wenn bei einem erfindungsgemäßen Bauteilverbund der Lagerabschnitt des Laufwagens monolithischer Bestandteil des Grundkörpers ist. Da mit Bezug auf den Lagerabschnitt auf verschiedene Einzelteile verzichtet wird, die zusammengeführt werden müssten, kann ein besonders kostengünstiger und zuverlässig funktionierender Lagerabschnitt bereitgestellt werden.

Darüber hinaus ist es bei einem Bauteilverbund gemäß der vorliegenden Erfindung möglich, dass ein Krafteinleitungspunkt im Lagerabschnitt, in welchem das Aufhängungsmittel, insbesondere der Schraubenkopf, beim Halten der Duschtürklemme einschließlich des darin eingeklemmten Schiebetürblatts am Laufkörper anliegt, um einen definierten Abstand von einem Mittelpunkt eines C-förmigen Gleitabschnitts des Laufwagens, der zum verschiebbaren Lagern des Laufwagens an einem Laufprofil des Haltekörpers ausgestaltet ist, in Richtung einer ersten Seitenfläche eines Grundkörpers des Laufkörpers, die von einer zweiten Seitenfläche, an welcher der Lagerabschnitt ausgestaltet ist, abgewandt ist, versetzt ist. Dadurch kann ein Selbsthalteeffekt erzielt werden, durch welchen das Schiebetürblatt bzw. die Duschtürklemme nach der Installation des Bauteilverbunds am Tragekörper ohne zusätzliche Fixierung in der gewünschten Position am Laufwagen gehalten wird.

Zudem wird gemäß eines weiteren Aspekts der vorliegenden Erfindung ein Verfahren zum Koppeln einer Duschtürklemme mit einem Laufwagen in einem wie vorstehend im Detail beschriebenen Bauteilverbund zur Verfügung gestellt, wobei der Bauteilverbund einen Haltekörper mit einem Laufprofil aufweist, an welchem der Laufwagen über einen C-förmigen Gleitabschnitt, der komplementär oder im Wesentlichen komplementär zu dem Laufprofil ausgestaltet ist, verschiebbar und um eine Drehachse, die einer Mittelachse des C-förmigen Gleitabschnitts entspricht, drehbar gelagert ist. Das Verfahren weist die folgenden Schritte auf:
- Drehen des Laufwagens um die Drehachse in Richtung weg vom Haltekörper,
- Einbringen des Aufhängungsmittels in den Lagerabschnitt, und
- Drehen des Laufwagens mit der darin über das Aufhängungsmittel gelagerten Duschtürklemme zurück in Richtung hin zum Haltekörper.
Damit bringt ein erfindungsgemäßes Verfahren die gleichen Vorteile mit sich, wie sie ausführlich mit Bezug auf den erfindungsgemäßen Bauteilverbund beschrieben worden sind. Insbesondere kann hierdurch eine erfindungsgemäße Duschtürklemme mit einem darin eingeklemmten Schiebetürblatt durch eine Person bzw. besonders einfach montiert werden.

Bei der vorliegenden Erfindung ist es auch offenbart, dass bei einem Verfahren der Laufwagen mit der darin über das Aufhängungsmittel gelagerten Duschtürklemme zurück in Richtung hin zum Haltekörper gedreht wird, bis eine Projektion eines Krafteinleitungspunktes im Lagerabschnitt, in welchem das Aufhängungsmittel am Laufkörper anliegt, in Gravitationsrichtung auf eine Mittelachse des Laufprofils, um einen definierten Abstand auf der Mittelachse des Laufprofils von einem Mittelpunkt des Laufprofils in Richtung hin zu einem Hauptkörper des Haltekörpers, von welchem das Laufprofil hervorragt, versetzt ist. D.h., der Krafteinleitungspunkt wird, in Richtung des Haltekörpers horizontal zur Gravitationsrichtung, hinter eine Dreh- bzw. Schwenkachse des Laufwagens bewegt. Dadurch kann ein Selbsthalteeffekt erzielt werden, durch welchen das Schiebetürblatt bzw. die Duschtürklemme nach der Installation des Bauteilverbunds am Tragekörper bzw. nach dem erfindungsgemäßen Zurückdrehen ohne zusätzliche Fixierung in der gewünschten Position am Laufwagen gehalten wird

Weitere, die Erfindung verbessernde Maßnahmen ergeben sich aus der nachfolgenden Beschreibung zu verschiedenen Ausführungsbeispielen der Erfindung, welche in den Figuren schematisch dargestellt sind. Sämtliche aus den Ansprüchen, der Beschreibung oder der Zeichnung hervorgehende Merkmale und/oder Vorteile, einschließlich konstruktiver Einzelheiten und räumlicher Anordnungen können sowohl für sich als auch in den verschiedenen Kombinationen erfindungswesentlich sein.

Es zeigen jeweils schematisch:
- Figur 1: eine Explosionsdarstellung eines Laufwagens sowie einer Duschtürklemme,
- Figur 2: eine perspektivische Darstellung eines Laufwagen sowie einer Duschtürklemme in einem gekoppelten Zustand,
- Figur 3: einen Laufwagen in einer Vorderansicht,
- Figur 4: einen Laufwagen in einer Draufsicht,
- Figur 5: einen Laufwagen und eine Haltevorrichtung in einer Seitenansicht,
- Figur 6: einen Bauteilverbund zwischen einer Haltevorrichtung und einem Laufwagen sowie eine Duschtürklemme, und
- Figur 7: einen Bauteilverbund zwischen einer Haltevorrichtung, einem Laufwagen und einer Duschtürklemme.

Elemente mit gleicher Funktion und Wirkungsweise sind in den Figuren 1 bis 7 jeweils mit denselben Bezugszeichen versehen. In den Figuren sind nur die verdeckten Linien dargestellt, die zum Verständnis der vorliegenden Erfindung beitragen.

Fig. 1 zeigt eine Explosionsdarstellung eines Laufwagens 200 sowie einer Duschtürklemme 300 für ein Schiebetürsystem einer Dusche. In Fig. 2 sind der in Fig. 1 dargestellte Laufwagen 200 und die Duschtürklemme 300 in einem miteinander verbundenen Zustand dargestellt.

Fig. 3 zeigt einen Laufwagen 200 an einer Duschtürklemme 300 in einer Vorderansicht. Wie in Fig. 3 zu erkennen, weist der Laufwagen 200 einen Grundkörper 210 auf. Der Grundkörper 210 weist eine linke Seitenfläche 217 und eine rechte Seitenfläche 218 auf. Der Laufwagen 200 weist ferner einen Gleitabschnitt 220 auf. An dem Gleitabschnitt 220 sind ein erstes Gleitlager 230a und ein zweites Gleitlager 230b angeordnet, die als Kunststoff-Einsatzteil ausgestaltet sind. Das erste Gleitlager 230a weist eine erste Umgreiffläche 231a auf und das zweite Gleitlager 230b weist eine zweite Umgreiffläche 231b auf. Wie in Fig. 3 dargestellt, sind in dem Laufwagen 200 bzw. in dem Grundkörper 210 eine erste Laufrolle 240a und eine zweite Laufrolle 240b angeordnet bzw. eingekapselt. Die beiden Laufrollen 240a, 240b bestehen jeweils aus Kunststoff. Die erste Laufrolle 240a weist eine erste Rollfläche 241a auf und die zweite Laufrolle 240b weist eine zweite Rollfläche 241b auf. Das erste Gleitlager 230a, das zweite Gleitlager 230b sowie die beiden Laufrollen 240a, 240b sind entlang des Gleitabschnitts 220 angeordnet, wobei die beiden Laufrollen 240a, 240b an dem Gleitabschnitt 220 vor dem ersten Gleitlager 230a und nach dem zweiten Gleitlager 230b angeordnet sind.

Fig. 4 zeigt einen Laufwagen 200 an einer Duschtürklemme 300 in einer Draufsicht. In Fig. 4 sind zwei Anschlagstifte 250 zu erkennen, die sich parallel oder im Wesentlichen parallel zu den linken und rechten Seitenflächen 217, 218 erstrecken. Ferner ist in Fig. 4 ein Schraubenkopf 311 eines als Schraubenkörper ausgestalteten Aufhängungsmittels 310 zu erkennen.

In Fig. 5 sind ein Haltekörper 100 und ein Laufwagen 200 in einer Seitenansicht dargestellt, die zu einem Bauteilverbund 1000 koppelbar sind. Der Haltekörper 100 weist ein Laufprofil 110 mit einer Lauffläche 111 auf. Im Laufprofil 110 ist eine Drehachse R dargestellt, um welche ein Laufwagen 200, der mit dem Haltekörper 100 verbunden ist, drehbar bzw. schwenkbar ist. Der Laufwagen 200 weist einen Grundkörper 210 mit einem Lagerabschnitt 211 zum Lagern einer Duschtürklemme 300 auf. Außerdem weist der Laufwagen einen Gleitabschnitt 220 zum verschiebbaren Lagern des Laufwagens 200 am Haltekörper 100 zum Halten der Duschtürklemme 300 einschließlich eines darin eingeklemmten Schiebetürblatts 400 mittels des Laufwagens 200 auf. Der Gleitabschnitt 220 weist eine C-förmige Umgreiffläche 231b zum Umgreifen der komplementär zur Umgreiffläche 231b ausgestalteten Lauffläche 111 des Laufprofils 110 des Haltekörpers 100 auf. Wie in Fig. 5 zu erkennen, weist die Umgreiffläche 231b einen Umgreifwinkel von mehr als 180°, genauer gesagt von ca. 210° auf.

Die in Fig. 5 dargestellte Umgreiffläche 231b ist Teil eines Gleitlagers 230b, das im Grundkörper 210 angeordnet ist. An dem Gleitlager 230b ist ferner eine Laufrolle (zweite Laufrolle) 240b angeordnet, deren Rollfläche Teil des Gleitabschnitts 220 ist. D.h., vorliegend kann unter der Rollfläche eine Gleitfläche oder ein Gleitabschnitt bzw. ein Teil des Gleitabschnitts verstanden werden.

Der Lagerabschnitt 211 ist an einem ersten Stirnbereich 212 des Grundkörpers 210, der von einem zweiten Stirnbereich 213 des Grundkörpers 210, an welchem sich der Gleitabschnitt 220 befindet, abgewandt ist, angeordnet und weist eine hinterschnittene Vertiefung zum zumindest abschnittsweisen Aufnehmen und Lagern einer Duschtürklemme 300 auf. Der Lagerabschnitt 211 ist als monolithischer Bestandteil des Grundkörpers 210 ausgestaltet.

An dem ersten Stirnbereich 212 des Grundkörpers 210 sind ferner zwei Anschlagstifte 250 (in der Seitenansicht überdeckt der eine Anschlagstift 250 den anderen) angeordnet, die sich orthogonal zur ersten Seitenfläche 214 des Grundkörpers 210 über diese hinaus erstrecken, wobei die erste Seitenfläche 214 einer zweiten Seitenfläche 215 des Grundkörpers 210, an welcher sich der Lagerabschnitt 211 befindet, abgewandt ist bzw. sich gegenüber von dieser befindet.

Im Grundkörper 210 bzw. am Lagerabschnitt 211 ist ferner ein Ausgleichsabschnitt 216 ausgestaltet, der eine gekrümmte und bevorzugt glatte oder im Wesentlichen glatte Oberfläche aufweist, und an welchem ein Aufhängungsmittel 310 bei einer Höhenverstellung unterschiedlich anliegen kann.

Weiterhin ist in Fig. 5 gezeigt, dass ein Krafteinleitungspunkt Y im Lagerabschnitt 211, um einen definierten Abstand, beispielsweise um mehrere Millimeter, von einem Mittelpunkt X des C-förmigen Gleitabschnitts 220 des Laufwagens 200 in Richtung der ersten Seitenfläche 214 versetzt ist.

In Fig. 6 ist ein Bauteilverbund 1000 mit einem Laufwagen 200 und einem Haltekörper 100 dargestellt. Der in Fig. 6 dargestellte Laufwagen weist zwei Laufrollen 240a, 240b (zweite Laufrolle 240b verdeckt erste Laufrolle 240a) auf. Wie in Fig. 6 gezeigt, weist die zweite Laufrolle 240b eine zweite Rollfläche 241b auf, die zwischen einer ersten Seitenfläche 242 und einer zweiten Seitenfläche 243 der zweiten Laufrolle 240b angeordnet ist. Die erste, in Fig. 6 nicht explizit dargestellte Laufrolle 240a, ist entsprechend ausgestaltet. Dabei bildet die Rollfläche 241b der zweiten Laufrolle 240b einen Teil des Gleitabschnitts 220. Außerdem ist der Grundkörper 210 benachbart zu den beiden Seitenflächen 242, 243 der zweiten Laufrolle 240b angeordnet und die Rollfläche 241b liegt in Richtung einer Öffnung des Grundkörpers 210 zum Kontaktieren der Lauffläche 111 frei.

Die Umgreifflächen 231a, 231b und die Lauffläche 111 sind dabei formschlüssig miteinander kontaktierend angeordnet und ausgestalte, sodass beim Verschieben des Laufwagens 200 auf dem Haltekörper 100 durch die Umgreifflächen 231a, 231b eine Abstreif- bzw. Reinigungswirkung auf der Lauffläche 111 entsteht.

Ferner sind in Fig. 6 eine Duschtürklemme 300 einschließlich eines darin eingeklemmten Schiebetürblatts 400 dargestellt. Die Duschtürklemme 300 weist ein Aufhängungsmittel 310 auf, das gemäß der Erfindung als Schraubenkörper mit einem Schraubenkopf 311 ausgestaltet ist. Das Aufhängungsmittel weist an einem Endbereich bzw. einer Stirnseite ferner einen Einstellabschnitt 312 auf, der als Innen-Achtkant-Vertiefung ausgestaltet ist. Das Aufhängungsmittel 310 bzw. der Schraubenkörper weist außerdem einen Verstellabschnitt 313 in Form eines Gewindeabschnitts auf. Die Duschtürklemme 300 weist außerdem einen Klemmkörper 320 auf, welcher an das Schiebetürblatt 400 klemmbar ist bzw. an welchen das Schiebetürblatt geklemmt werden kann. Der Klemmkörper 320 weist einen Verbindungsabschnitt 321 Form einer Gewindeführung auf. Zum Verbinden des Aufhängungsmittels 310 bzw. des Schraubenkörpers mit dem Klemmkörper 320 wird der Verstellabschnitt 313 bzw. der Gewindeabschnitt des Schraubenkörpers in den Verbindungsabschnitt 321 bzw. die Gewindeführung des Klemmkörpers 320 gedreht. Mithin ist das Aufhängungsmittel 310 über den Verstellabschnitt 313 und den Verbindungsabschnitt 321 mit dem Klemmkörper 320 lösbar verbindbar und dabei relativ zum Klemmkörper 320 bewegbar. Wenn die Duschtürklemme 300 über den Schraubenkopf des Schraubenkörpers am Laufwagen 200 angeordnet ist, kann eine relative Höhe der Duschtürklemme 300 zum Laufwagen 200 bzw. zum Haltekörper 100 über ein Drehen des Schraubenkörpers im Verbindungsabschnitt 321 bzw. in der Gewindeführung verstellt werden. D.h., es kann eine Höhenverstellung vorgenommen werden, indem ein passendes Werkzeug in den Einstellabschnitt 312 eingesetzt wird und das Aufhängungsmittel 310 je nach Bedarf bewegt bzw. gedreht wird.

Wie ferner in Fig. 6 dargestellt, ist die Gewindeführung in einem spitzen Winkel W, der vorliegend ca. 25° beträgt, zu einer Außenfläche des Klemmkörpers 320, zu welcher sich die Gewindeführung hin öffnet, ausgestaltet.

Fig. 7 zeigt einen Bauteilverbund 1000 mit einem Haltekörper 100, einem Laufwagen 200 sowie einer Duschtürklemme 300, in welcher ein Schiebetürblatt eingeklemmt ist.

Anschließend wird mit Bezug auf Fig. 6 und Fig. 7 ein Verfahren zum Koppeln einer Duschtürklemme 300 mit einem Laufwagen 200 schrieben.

Hierbei wird in einem ersten Schritt der Laufwagen 200 um die Schwenkachse bzw. Drehachse R in Richtung weg vom Haltekörper 100 gedreht. Anschließend wird das Aufhängungsmittel 310 in den Lagerabschnitt 211 eingesetzt. Nun wird der Laufwagen 200 mit der darin über das Aufhängungsmittel 310 gelagerten Duschtürklemme 300 um die Drehachse R zurück in Richtung hin zum Haltekörper 100 gedreht. Genauer gesagt wird der Laufwagen 200 mit der darin über das Aufhängungsmittel 310 gelagerten Duschtürklemme 300 zurück in Richtung hin zum Haltekörper 100 gedreht wird, bis eine Projektion des Krafteinleitungspunktes Y im Lagerabschnitt 211, in welchem das Aufhängungsmittel 310 am Laufkörper 200 anliegt, in Gravitationsrichtung auf eine Mittelachse Z des Laufprofils 110, um mehrere Millimeter auf der Mittelachse des Laufprofils 110 von einem Mittelpunkt X' des Laufprofils 110 in Richtung hin zu einem Hauptkörper 120 des Haltekörpers 100 , von welchem das Laufprofil 110 hervorragt, versetzt ist. Der Hauptkörper 120 bildet den Wesentlichen bzw. auf die Dimension und/oder das Gewicht bezogenen überwiegenden Bestandteil des Haltekörpers 100.

### Bezugszeichenliste

- 100: Haltekörper
- 110: Laufprofil
- 111: Lauffläche
- 120: Hauptkörper

- 200: Laufwagen
- 210: Grundkörper
- 211: Lagerabschnitt
- 212: erster Stirnbereich
- 213: zweiter Stirnbereich
- 214: erste Seitenfläche
- 215: zweite Seitenfläche
- 216: Ausgleichabschnitt
- 217: linke Seitenfläche
- 218: rechte Seitenfläche
- 220: Gleitabschnitt
- 230a: erstes Gleitlager
- 230b: zweites Gleitlager
- 231a: erste Umgreiffläche
- 231b: zweite Umgreiffläche
- 240a: erste Laufrolle
- 240b: zweite Lauftrolle
- 241a: erste Rollfläche
- 241b: zweite Rollfläche
- 242: erste Seitenfläche
- 243: zweite Seitenfläche
- 250: Anschlagstift
- 300: Duschtürklemme
- 310: Aufhängungsmittel (Schraube)
- 311: Schraubenkopf
- 312: Einstellabschnitt (Innen-Achtkant-Vertiefung)
- 313: Verstellabschnitt (Gewindeabschnitt)
- 320: Klemmkörper
- 321: Verbindungsabschnitt (Gewindeführung)

- 400: Schiebetürblatt

- 1000: Bauteilverbund

- R: Drehachse
- W: Winkel
- X: Mittelpunkt des Gleitabschnitts bzw. der Umgreifflächen
- X': Mittelpunkt des Laufprofils
- Y: Krafteinleitungspunkt
- Z: Mittelachse
- D: Abstand

## Patentansprüche

1. Duschtürklemme (300) für ein Schiebetürsystem einer Dusche, aufweisend
einen Klemmkörper (320), in welchen ein Schiebetürblatt (400) einklemmbar ist, und
ein Aufhängungsmittel (310) zum Halten der Duschtürklemme (300) einschließlich eines darin eingeklemmten Schiebetürblatts (400) an einem Laufwagen (200), durch welchen die Duschtürklemme (300) einschließlich des darin eingeklemmten Schiebetürblatts (400) an einem Haltekörper (100) verschiebbar lagerbar ist, wobei
das Aufhängungsmittel (310) einen Verstellabschnitt (313) und der Klemmkörper (320) einen Verbindungsabschnitt (321) aufweisen,
das Aufhängungsmittel (310) über den Verstellabschnitt (313) und den Verbindungsabschnitt (321) mit dem Klemmkörper (320) lösbar verbindbar und dabei relativ zum Klemmkörper (320) bewegbar ist,
das Aufhängungsmittel (310) als Schraubenkörper mit einem Schraubenkopf (311) zum Halten der Duschtürklemme (300) einschließlich des darin eingeklemmten Schiebetürblatts (400) an dem Laufwagen (200), der Verstellabschnitt (313) als ein Gewindeabschnitt des Schraubenkörpers und der Verbindungsabschnitt (321) als eine Gewindeführung zur Aufnahme des Gewindeabschnitts ausgestaltet sind,
die Gewindeführung in einem spitzen Winkel (W) zu einer Außenfläche des Klemmkörpers (320), zu welcher sich die Gewindeführung hin öffnet, ausgestaltet ist, und
das Aufhängungsmittel (310) zum Halten der Duschtürklemme (300) einschließlich des darin eingeklemmten Schiebetürblatts (400) an dem Laufwagen (200) formschlüssig in einen zumindest abschnittweise komplementär zum Aufhängungsmittel (310) im Laufwagen (200) ausgestalteten Lagerabschnitt (211) einsetzbar ist.

2. Duschtürklemme (300) nach dem vorhergehenden Anspruch, wobei die Gewindeführung in einem Winkel zwischen 10° und 70 zu der Außenfläche des Klemmkörpers (320), zu welcher sich die Gewindeführung hin öffnet, ausgestaltet ist.

3. Duschtürklemme (300) nach dem vorhergehenden Anspruch, wobei die Gewindeführung in einem Winkel zwischen 20° und 50° ausgestaltet ist.

4. Bauteilverbund (1000) für ein Schiebetürsystem einer Dusche, aufweisend
eine Duschtürklemme (300) nach einem der voranstehenden Ansprüche und
einen Laufwagen (200) durch welchen die Duschtürklemme (300) einschließlich des darin eingeklemmten Schiebetürblatts (400) an einem Haltekörper (100) verschiebbar lagerbar ist.

5. Bauteilverbund (1000) nach dem voranstehenden Bauteilverbund (1000)-Anspruch, wobei der Lagerabschnitt (211) an einem ersten Stirnbereich (212) eines Grundkörpers (210) des Laufwagens (200) angeordnet ist und eine hinterschnittene Vertiefung zum zumindest abschnittsweisen Aufnehmen und Lagern des Aufhängungsmittels (310), insbesondere des Schraubenkopfes, aufweist.

6. Bauteilverbund (1000) nach einem der voranstehenden Bauteilverbund (1000)-Ansprüche, wobei der Lagerabschnitt (211) monolithischer Bestandteil des Grundkörpers (210) ist.

7. Bauteilverbund (1000) nach einem der voranstehenden Bauteilverbund (1000)-Ansprüche, wobei ein Krafteinleitungspunkt (Y) im Lagerabschnitt (211), in welchem das Aufhängungsmittel (310), insbesondere der Schraubenkopf, beim Halten der Duschtürklemme (300) einschließlich des darin eingeklemmten Schiebetürblatts (400) am Laufwagen (200) anliegt, um einen definierten Abstand von einem Mittelpunkt (X) eines C-förmigen Gleitabschnitts (220) des Laufwagens (200), der zum verschiebbaren Lagern des Laufwagens (200) an einem Laufprofil (110) des Haltekörpers (100) ausgestaltet ist, in Richtung einer ersten Seitenfläche (214) eines Grundkörpers (210) des Laufwagens (200), die von einer zweiten Seitenfläche (215), an welcher der Lagerabschnitt (211) ausgestaltet ist, abgewandt ist, versetzt ist.

8. Verfahren zum Koppeln einer Duschtürklemme (300) mit einem Bauteilverbund (1000) nach einem der vorangehenden Bauteilverbund (1000)-Ansprüche, wobei
der Bauteilverbund (1000) einen Haltekörper (100) mit einem Laufprofil (110) aufweist, an welchem der Laufwagen (200) über einen C-förmigen Gleitabschnitt (220), der komplementär oder im Wesentlichen komplementär zu dem Laufprofil (110) ausgestaltet ist, verschiebbar und um eine Drehachse (R), die einer Mittelachse des C-förmigen Gleitabschnitts (220) entspricht, drehbar gelagert ist, aufweisend die Schritte:
- Drehen des Laufwagens (200) um die Drehachse (R) in Richtung weg vom Haltekörper (100),
- Einbringen des Aufhängungsmittels (310) in den Lagerabschnitt (211), und
- Drehen des Laufwagens (200) mit der darin über das Aufhängungsmittel (310) gelagerten Duschtürklemme (300) zurück in Richtung hin zum Haltekörper (100).

9. Verfahren nach dem voranstehenden Anspruch, wobei der Laufwagen (200) mit der darin über das Aufhängungsmittel (310) gelagerten Duschtürklemme (300) zurück in Richtung hin zum Haltekörper (100) gedreht wird, bis eine Projektion eines Krafteinleitungspunktes (Y) im Lagerabschnitt (211), in welchem das Aufhängungsmittel (310) am Laufwagen (200) anliegt, in Gravitationsrichtung auf eine Mittelachse (Z) des Laufprofils (110), um einen definierten Abstand (D) auf der Mittelachse des Laufprofils (110) von einem Mittelpunkt (X') des Laufprofils (110) in Richtung hin zu einem Hauptkörper (120) des Haltekörpers (100), von welchem das Laufprofil (110) hervorragt, versetzt ist.

## Claims

1. Shower-door clamp (300) for a sliding-door system of a shower,
having a clamping body (320), into which a sliding-door leaf (400) can be clamped, and
having a suspension means (310) for retaining the shower-door clamp (300), including a sliding-door leaf (400) clamped therein, on a carriage (200), by means of which the shower-door clamp (300), including the sliding-door leaf (400) clamped therein, can be mounted in a displaceable manner on a retaining body (100), wherein
the suspension means (310) has an adjustment portion (313) and the clamping body (320) has a connecting portion (321),
the suspension means (310) can be connected in a releasable manner to the clamping body (320), and in the process can be moved relative to the clamping body (320), via the adjustment portion (313) and the connecting portion (321),
the suspension means (310) is configured in the form of a screw body with a screw head (311) for retaining the shower-door clamp (300), including the sliding-door leaf (400) clamped therein, on the carriage (200), the adjustment portion (313) is configured in the form of a threaded portion of the screw body, and the connecting portion (321) is configured in the form of a threaded guide for accommodating the threaded portion,
the threaded guide is made at an acute angle (W) in relation to an outer surface of the clamping body (320) in the direction of which the threaded guide opens, and
the suspension means (310) for retaining the shower-door clamp (300), including the sliding-door leaf (400) clamped therein, on the carriage (200) can be inserted in a form-fitting manner into a bearing portion (211) which is made in the carriage (200) so as to complement the suspension means (310) at least in part.

2. Shower-door clamp (300) according to the preceding claim, wherein the threaded guide is made at an angle of between 10° and 70° in relation to that outer surface of the clamping body (320) in the direction of which the threaded guide opens.

3. Shower-door clamp (300) according to the preceding claim, wherein the threaded guide is made at an angle of between 20° and 50°.

4. Component assembly (1000) for a sliding-door system of a shower,
having a shower-door clamp (300) according to one of the preceding claims, and
having a carriage (200), by means of which the shower-door clamp (300), including the sliding-door leaf (400) clamped therein, can be mounted in a displaceable manner on a retaining body (100).

5. Component assembly (1000) according to the preceding claim relating to a component assembly (1000), wherein the bearing portion (211) is arranged on a first end region (212) of a main body (210) of the carriage (200) and has an undercut depression for accommodating and bearing the suspension means (310), in particular the screw head, at least in part.

6. Component assembly (1000) according to either of the preceding claims relating to a component assembly (1000), wherein the bearing portion (211) is a monolithic constituent part of the main body (210) .

7. Component assembly (1000) according to one of the preceding claims relating to a component assembly (1000), wherein a force-introduction point (Y) in the bearing portion (211), at which the suspension means (310), in particular the screw head, butts against the carriage (200) as it retains the shower-door clamp (300), including the sliding-door leaf (400) clamped therein, is offset by a defined distance from a centre point (X) of a C-shaped sliding portion (220) of the carriage (200), said sliding portion being configured for mounting the carriage (200) in a displaceable manner on a running profile (110) of the retaining body (100), in the direction of a first side surface (214) of a main body (210) of the carriage (200), said first side surface being directed away from a second side surface (215), on which the bearing portion (211) is made.

8. Method for coupling a shower-door clamp (300) to a component assembly (1000) according to one of the preceding claims relating to a component assembly (1000), wherein
the component assembly (1000) has a retaining body (100) with a running profile (110), on which the carriage (200) is mounted such that it can be displaced via a C-shaped sliding portion (220), which is made so as to complement or substantially complement the running profile (110), and such that it can be rotated about an axis of rotation (R), which corresponds to a centre axis of the C-shaped sliding portion (220), the method having the following steps:
- rotating the carriage (200) about the axis of rotation (R) in a direction away from the retaining body (100),
- introducing the suspension means (310) into the bearing portion (211), and
- rotating the carriage (200), with the shower-door clamp (300) mounted therein via the suspension means (310), back in the direction of the retaining body (100).

9. Method according to the preceding claim, wherein the carriage (200), with the shower-door clamp (300) mounted therein via the suspension means (310), is rotated back in the direction of the retaining body (100) until a projection of a force-introduction point (Y) in the bearing portion (211), at which the suspension means (310) butts against the carriage (200), in the direction of gravitational force onto a centre axis (Z) of the running profile (110) is offset by a defined distance (D), along the centre axis of the running profile (110), from a centre point (X') of the running profile (110) in the direction of a main body (120) of the retaining body (100), from which the running profile (110) projects.

## Revendications

1. Pince de porte de douche (300) pour un système de porte coulissante d'une douche, comprenant
un corps de serrage (320) dans lequel peut être serré un panneau de porte coulissante (400), et
des moyens de suspension (310) pour tenir la pince de porte de douche (300), y compris un panneau de porte coulissante (400) serré dedans, sur un chariot (200) par le biais duquel la pince de porte de douche (300), y compris le panneau de porte coulissante (400) serré dedans, peut être logée de manière coulissante sur un corps de support (100),
les moyens de suspension (310) étant munis d'une section de réglage (313) et le corps de serrage (320) étant muni d'une section de liaison (321),
les moyens de suspension (310) pouvant être reliés de manière réversible au corps de serrage (320) par le biais de la section de réglage (313) et de la section de liaison (321) et pouvant ainsi être déplacés par rapport au corps de serrage (320), les moyens de suspension (310) étant conçus sous la forme d'un corps de vis ayant une tête de vis (311) pour tenir la pince de porte de douche (300), y compris le panneau de la porte coulissante (400) serré dedans, sur le chariot (200), la section de réglage (313) étant conçue sous la forme d'une section filetée du corps de vis, et la section de liaison (321) étant conçue sous la forme d'un guide fileté pour recevoir la section filetée,
le guide fileté étant arrangé avec un angle aigu (W) par rapport à une face extérieure du corps de serrage (320) vers laquelle s'ouvre le guide fileté, et
les moyens de suspension (310) pour tenir la pince de porte de douche (300), y compris le panneau de porte coulissante (400) serré dedans, pouvant être insérés dans le chariot (200) par emboitement de forme dans une section de logement (211) formée dans le chariot (200) et complémentaire, au moins par endroits, aux moyens de suspension (310) dans le chariot (200).

2. Pince de porte de douche (300) selon la revendication précédente, dans laquelle le guide fileté est arrangé avec un angle compris entre 10° et 70° par rapport à la face extérieure du corps de serrage (320) vers laquelle s'ouvre le guide fileté.

3. Pince de porte de douche (300) selon la revendication précédente, dans laquelle le guide fileté est arrangé avec un angle compris entre 20° et 50°.

4. Composant composite (1000) pour un système de porte coulissante d'une douche, comprenant
une pince de porte de douche (300) selon l'une des revendications précédentes et
un chariot (200) au moyen duquel la pince de porte de douche (300), y compris le panneau de porte coulissante (400) serré dedans, peut être logée de manière coulissante sur un corps de support (100).

5. Composant composite (1000) selon la revendication de composant composite (1000) précédente, dans lequel la section de logement (211) est disposée sur une première zone d'extrémité (212) d'un corps de base (210) du chariot (200) et présente un évidement en contre-dépouille pour recevoir et loger, au moins par endroits, les moyens de suspension (310), en particulier la tête de vis.

6. Composant composite (1000) selon l'une des revendications de composant composite (1000) précédentes, dans lequel la section de logement (211) est un composant monolithique du corps de base (210).

7. Composant composite (1000) selon l'une des revendications de composant composite (1000) précédentes, dans lequel un point d'introduction de force (Y) dans la section de logement (211), section de logement dans laquelle reposent les moyens de suspension (310), en particulier la tête de vis, lorsque la pince de porte de douche (300), y compris le panneau de porte coulissante (400) serré dedans, repose contre le chariot (200), est décalé d'une distance définie par rapport à un point central (X) d'une section de glissement (220) du chariot (200) en direction d'une première face latérale (214) d'un corps de base (210) du chariot (200) qui est opposée à une deuxième face latérale (215) sur laquelle est arrangée la section de logement (211), laquelle section de glissement est en forme de C et est conçue pour le logement mobile du chariot (200) sur un profilé de roulement (110) du corps de support (100).

8. Procédé pour accoupler une pince de porte de douche (300) à un composant composite (1000) selon l'une des revendications de composant composite (1000) précédentes, dans lequel
le composant composite (1000) est muni d'un corps de support (100) avec un profilé de roulement (110) sur lequel le chariot (200) est logé coulissant et pivotant autour d'un axe de rotation (R) par l'intermédiaire d'une section de glissement (220) en forme de C qui est complémentaire ou sensiblement complémentaire au profilé de roulement (110), l'axe de rotation correspondant à un axe central de la section de glissement (220) en forme de C, procédé comprenant les étapes consistant à
- faire pivoter le chariot (200) autour de l'axe de rotation (R) dans une direction opposée au corps de support (100),
- insérer les moyens de suspension (310) dans la section de logement (211), et
- faire repivoter le chariot (200) avec la pince de porte de douche (300) logée dedans par le biais des moyens de suspension (310) en direction du corps de support (100).

9. Procédé selon la revendication précédente, dans lequel le chariot (200) avec la pince de porte de douche (300) logée dedans par le biais des moyens de suspension (310) est repivoté en direction du corps de support (100) jusqu'à ce qu'une projection d'un point d'introduction de force (Y) dans la section de logement (211) dans laquelle reposent les moyens de suspension (310) contre le chariot (200), soit décalée sur un axe central (Z), considéré dans la direction de la gravité, du profilé de roulement (110) d'une distance définie (D) sur l'axe central du profilé de roulement (110) depuis un point central (X') du profilé de roulement (110) en direction d'un corps principal (120) du corps de support (100) duquel saille le profilé de roulement (110).
